# EUROPÄISCHE PATENTANMELDUNG

(11) **EP 0 017 154 A1**
(43) Veröffentlichungstag der Anmeldung: **15.10.1980**
(21) Anmeldenummer: 80101595.9
(22) Anmeldetag: 26.03.1980
(51) Int. Cl.: E04F 15/12

(54) **Verfahren zur Herstellung von Kunststoff-Fussbodenbelägen**

(30) Priorität: 28.03.1979 DE 2912166
(71) Anmelder: Müller, Ludwig, D-7602 Oberkirch (DE)
(72) Erfinder: Müller, Ludwig, D-7602 Oberkirch (DE)
(74) Vertreter: Wilcken, Thomas, Dipl.-Ing.

(57) **Zusammenfassung**

Zur Herstellung von Kunststoff-Fußbodenbelägen wird der jeweilige Belag in Form einer durchgehenden Kunststoffschicht auf dem zu belegenden Untergrund (1) aufgetragen.

Um im wesentlichen unabhängig von der Beschaffenheit des Untergrundes zu sein und in jedem Fall eine gute Verbindung zwischen der Kunststoffschicht (6) und dem Untergrund (1) zu erzielen, wird zunächst eine Unterkonstruktion (2,7) am Untergrund befestigt und anschließend die Kunststoffschicht (6) aufgetragen.

## Beschreibung

Die Erfindung betrifft ein Verfahren zur Herstellung von Kunststoff-Fußbodenbelägen für insbesondere Industriebetriebe, bei dem der Belag in Form einer durchgehenden Kunststoffschicht auf den vorhandenen Untergrund aufgetragen wird.

Solche Beläge haben im allgemeinen eine sehr gute Haftung auf dem z.B. aus Beton, Asphalt oder Holz bestehenden Untergrund, solange dieser vor dem Auftragen der Kunststoffbeschichtung trocken und sauber ist. Kaum zu lösende Probleme hinsichtlich der Haftung ergeben sich aber, wenn der Untergrund, wie es häufig bei alten und mit einem Kunststoffbelag zu versehenden Industriefußböden vorkommt, durch öl oder Fett verschmutzt ist, da dann der aufgetragene Kunststoff verständlicherweise keine Bindung mit den ver- ölten und eine Schmierschicht aufweisenden Bereichen des Untergrundes eingehen kann. In diesen Fällen müssen solche Altböden zunächst chemisch oder durch Abbrennen entölt bzw. entfettet werden. Bei Holz- oder Betonfußböden wird in der Praxis auch meist so vorgegangen. Diese Mittel sind allerdings nicht bei einem As^{p}haltuntergrund wegen der Gefahr des Auflösens oder Verfließens anwendbar.

Im übrigen sind im allgemeinen auch beim Abbrennen die Brandgefahr und bei Anwendung von Chemikalien das Nachspülen der behandelten Flächen mit Wasser als Nachteile in Kauf zu nehmen, wobei im Fall des Nachspülens noch hinzukommt, daß der Untergrund vor dem Auftragen der Kunststoff-v schicht erst abtrocknen muß. Aus gleichem Grund ist es natürlich auch nicht möglich, die Kunststoffbeschichtung auf zwar schon weitgehend abgebundenen, aber im übrigen noch frischen Beton aufzutragen, weil auch dann verständlicherweise keine ordnungsgemäße Haftung zwischen dem Beton und Kunststoff zustande kommen kann. Demnach muß man mit dem Auftragen des Kunststoff-Bodenbelags bis zum vollständigen Abbinden und Abtrocknen des Betons bzw. bis zum Austrocknen des chemisch behandelten und mit Wasser gespülten Untergrundes warten, wodurch zeitliche Verzögerungen und infolgedesse ein entsprechend hoher Kostenaufwand bei der Herstellung ode Renovierung solcher Fußböden anfallen werden. Das gilt vor allem auch bei Sanierungen von industriellen Altbauten, da man normalerweise die Produktion in den betreffenden Räumen des Industriebetriebes nicht über längere Zeit unterbrechen kann.

Die Aufgabe der Erfindung besteht in der Beseitigung der auf gezeigten Nachteile bisheriger Verfahren. Es soll also ein Verfahren vorgeschlagen werden, mit dem Kunststoff-Fußböden im wesentlichen unabhängig von der Art und Beschaffenheit des jeweiligen Untergrundes einfach, haltbar, hochbelastbar und gut auf dem Untergrund haftend hergestellt werden können

Zur Lösung dieser Aufgabe wird das eingangs erwähnte Verfahren nach der Erfindung so weiter ausgestaltet, daß auf den Untergrund eine Unterkonstruktion aus ebenen durchbrochenen bzw. gelochten Matten, Platten, Gitterwerken, Netzwerken ode dergleichen verlegt und mit Befestigungsmitteln verankert wird und daß auf diese Unterkonstruktion die Kunststoffschic aufgetragen wird.

Vor dem Auftragen der Kunststoffschicht kann die Unterkonstuktion auch noch mit relativ billigem Kunstharzmörtel oder Asphalt verfüllt werden, so daß man für das nachfolgende Auftragen der Kunststoffschicht entsprechend wenig des teuren Kunststoffes aufzutragen braucht.

Die Unterkonstruktion kann wahlweise und beispielsweise mit Baustahlmatten, Baustahlgewebe, Holz-, Metall- oder Kunststoffgittern oder auch mit gelochten Kunststoffplatten hergestellt werden. Diese Teile werden nach Verlegen auf dem Untergrund an diesem starr befestigt, und zwar mit Hilfe üblicher Befestigungsmittel, wie etwa Nägel, Bolzen oder Klammern, die mit Handwerkzeugen oder mitentsprechenden Geräten in den Untergrund eingetrieben werden.

Durch die Anwendung der Unterkonstruktion ist man bei der Herstellung des Bodenbelages von der Art und der Beschaffenheit des Untergrundes grundsätzlich völlig unabhängig, da die am Untergrund zu befestigende Unterkonstruktion aus beispielsweise Baustahlmatten die Funktion eines "Haftvermittlers" zwischen dem oberen Kunstharzbelag und dem Untergrund darstellt, so daß etwaige ölige und fettige Schmierschichten oder Wasser bzw. Feuchtigkeit an der Oberfläche des Untergrundes keinerlei negative Einflüsse haben können. Eine Vorbehandlung des vorhandenen Untergrundes kann ebenfalls entfallen. Im übrigen kann auch gleich der Bodenbelag auf noch frische Betonböden aufgebracht werden.

Neben der im Vordergrund stehenden Funktion einer "Haftvermittlung" hat die Unterkonstuktion naturgemäß noch den aus der Bautechnik an sich bekannten Vorteil einer Stabilisierung und Bewehrung des Belages, so daß eventuelle Bewegungen im Unterbau, unterschiedliche Dehnungen bei Temperaturschwankungen oder Schlag- und Stoßbeanspruchungen nicht zu Schäden am Kunststoffbelag führen können.

Wie bereits erwähnt wurde, kann die Unterkonstruktion aus Baustahlmatten hergestellt werden, die auf dem Untergrund nebeneinander verlegt und mit einem Schußgerät je nach Art des Untergrundes mittels Bolzen, Nägel oder Klammern angeschossen werden. Andere Befestigungsarten, wie beispielsweise. ein von Hand mit entsprechenden Werkzeugen durchgeführtes Festschrauben oder Annageln, sind natürlich ebenfalls möglich.

Für die Unterkonstruktion werden neben Baustahlmatten auch Baustahlgewebe, Gitter- oder Netzwerk aus Metall oder Kunststoff, Holz-, Kunststoff- oder Asbestplatten mit Perforaₜionen und Durchbrechungen zur Anwendung kommen können. Außerden besteht die Möglichkeit, auch zwei oder mehr Platten, Matten und dergleichen übereinander zu verlegen und am Untergrund zu befestigen, wenn es der jeweilige Anwendungsfall erforderlich macht.

Es hat sich bei praktischen Versuchen als vorteilhaft erwiesen, wenn man zunächst die Durchbrechungen beziehungsweise Löcher der am Untergrund verankerten Unterkonstruktion verfüllt, um so vor dem Auftragen der Kunststoffschicht Unebenheiten vorab auszugleichen und zu einem leicht mit dem Bodenbelag zu beschichtenden Untergrund zu kommen. Als Füllmaterial können dann auch billigere Materialien als der für die Belagschicht verwendete Kunststoff verarbeitet werden, also etwa Asphalt oder Kunststoffmörtel, wie es schon eingangs erwähnt wurde. Unbedingt erforderlich wird das vorherige Verfüllen der Unterkonstruktion jedoch nicht sein, da das flüssige bzw. fließende Kunststoff-Belagmaterial auch gleich auf die am Untergrund festgelegte Unterkonstruktion gegossen und dann in üblicher Weise glatt verstrichen werden kann.

Die Dicke des Belages wird sich nach der zu erwartenden Belastung des Bodens richten. Leicht belastete Bodenbeläge können etwa 3 mm und schwerer belastete bis zu etwa 20 mm dick und stellenweise noch dicker sein, falls mit dem Bodenbelag gleichzeitig noch Unebenheiten ausgeglichen werden müssen. Das Belagmaterial ist normalerweise ein für solche Beläge auch bisher schon verwendeter Kunststoff.

In der anliegenden Zeichnung sind vier verschiedene Ausführungsbeispiele für mit dem erfindungsgemäßen Verfahren hergestellt Bodenbeläge dargestellt, und zwar im Querschnitt durch einen Teilbereich des auf den jeweiligen Untergrund aufgebrachten Belages.

Gemäß Figur 1 ist auf den Fußboden-Untergrund 1 ein Unterbau 2 in Form einer relativ starren Metallmatte oder eines Gitterwerkes verlegt, die bzw. das auf dem Untergrund 1 mit Hilfe von Hakennägeln, Bolzen, Klammern oder dergleichen verankert ist. Diese Befestigungsmittel 3 sind in den beispielsweise aüs Holz, Beton oder Asphalt bestehenden Untergrund eingetrieben, und zwar so, daß sie Teile der Unterkonstruktion 2 umfassen und diese sicher auf dem Untergrund 1 fixieren.

Nach so erfolgter Verankerung der Unterkonstruktion 2 kann eine Füllmasse 4, beispielsweise Kunststoffmörtel oder Asphalt, aufgetragen werden. Dabei sollte zumindest so viel Füllmasse aufgebracht werden, daß die Löcher bzw. Durchbrechungen 5 zwischen den benachbarten Teilen der Unterkonstruktion 2 ausgefüllt sind. Im Anschluß daran wird schließlich die den eigentlichen Bodenbelag bildende Kunststoffschicht 6 aus beispielsweise Polyvinylchlorid auf den so vorbereiteten Untergrund aufgebracht, indem dieses Material im flüssigen bzw. fließenden Zustand aufgetragen und in an sich bekannter Weise von Hand oder maschinell eben und glatt verteilt wird. Erforderlichenfalls könnte die obere Deckschicht 6 nach dem Abbinden auch noch maschinell durch Schleifen behandelt werden.

Die Figur 2 zeigt eine Ausführungsform für einen Bodenbelag, bei der im Vergleich zu Figur 1 die Füllschicht 4 nicht zur Anwendung gekommen ist. In diesem Fall wurde also die Kunststoffschicht 6 unmittelbar auf die am Untergrund 1 befestigte Unterkonstruktion 2 aufgetragen, so daß Kunststoffmaterial des Belages 6 auch direkt im Bereich der Durchbrechungen 5 auf die Oberfläche des Untergrundes 1 gelangt.

In Figur 3 ist ein Ausführungsbeispiel gezeigt, bei dem die Unterkonstruktion 2 aus nebeneinander verlegten Platten aus beispielsweise Holz, Metall oder Asbest besteht, Löcher bzw. Perforationen 8 aufweist und mit Hilfe von Nägeln oder dergleichen am Untergund 1 verankert ist. Wie bei der Ausführungsform nach Figur 1 sind die Perforationen oder öffnungen 8 der Unterkonstruktion mit einem Füllmaterial 4 aufgefüllt, so daß die anschließend aufgebrachte Kunststoffschicht 6 nicht in direktem Kontakt mit der Unterkonstruktion bzw. dem Untergrund 1 steht.

Die Figur 4 zeigt ein Ausführungsbeispiel, bei dem im Vergleich zu Figur 3 kein Füllmaterial zur Anwendung gekommen ist. Die Kunststoff schiebt 6 ist also direkt auf die Unterkonstruktion 7 und den Untergrund 1 aufgetragen. Nägel 9 dienen zur Verankerung der dargestellten Unterkonstruktion 7 am Untergrund 1.

Abschließend sei noch darauf hingewiesen, daß das erfindungsgemäße Verfahren nicht nur zur Herstellung von Belägen für Industriefußböden geeignet ist, sondern unter anderem auch zur Anfertigung von Belägen für Terrassen, begehbare Dächer, Schwimmbäder und dergleichen.

## Patentansprüche

1. Verfahren zur Herstellung von Kunststoff-Fußbodenbelägen für insbesondere Industriebetriebe, bei dem der Belag in Form einer durchgehenden Kunststoffschicht auf dem vorhandenen Untergrund aufgetragen wird, dadurchgikennzeichnet, daß auf dem Umtergrund (1) eine Unterkcnstruktion (2,7) aus ebenen durchbrochenen bzw. gelochten Matten, Platten, Gitterwerken, Netzwerken oder dergleichen verlegt und mit Befestigungsmitteln (3,9) verankert wird und daß auf die Unterkonstruktion die Kunststoffschicht (6) aufgetragen wird.

2. Verfahren nach Anspruch 1, dadurch gekennzeichnet, daß die Unterkonstruktion (2,7) mit wahlweise Baustahlmatten, Baustahgewebe, Holz-, Metall- oder Kunststoffgittern hergestellt wird, die nebeneinander und gegebenenfalls auch übereinander auf dem Untergrund (1) verlegt und an diesem mit den Befestigungsmitteln (3,9) verankert werden.

3. Verfahren nach Anspruch 1 oder 2, dadurch gekennzeichnet, daß die Unterkonstruktion (2,7) mit Kunstharzmörtel oder Asphalt (4) verfüllt wird und daß anschließend die Kunststoffschicht (6) aufgetragen wird.
